# FASCICULE DE BREVET EUROPEEN

(11) **EP 0 688 175 B1**
(45) Date de publication et mention de la délivrance du brevet: **23.10.1996**
(21) Numéro de dépôt: 94909164.9
(22) Date de dépôt: 08.03.1994
(51) Int. Cl.: A47F 5/00, A47B 57/58

(54) **ETAGERE A SEPARATIONS**
REGAL MIT TRENNWÄNDEN
SHELF WITH SEPARATIONS

(30) Priorité: 09.03.1993 FR 9302677; 25.01.1994 FR 9400742
(43) Date de publication de la demande: 27.12.1995
(73) Titulaire: RIBEYROLLES, Alain Marie Rodolphe, F-92140 Clamart (FR)
(72) Inventeur: RIBEYROLLES, Alain Marie Rodolphe, F-92140 Clamart (FR)
(74) Mandataire: Vander-Heym, Serge
(86) Numéro de dépôt international: FR9400255
(87) Numéro de publication internationale: WO9420000

(56) Documents cités:
- DE-B- 1 020 860
- DE-B- 1 102 545
- DE-C- 949 705
- GB-A- 844 324
- GB-A- 1 209 604

## Description

La présente invention est relative à une étagère à séparations.

Dans la grande distribution, notamment, on utilise, pour présenter les produits, des étagères comportant des séparations parallèles. Les produits identiques sont disposés entre deux séparations adjacentes, généralement les uns derrière les autres.

Ces étagères comportent plusieurs séparations et, comme elles doivent recevoir des produits conditionnés qui présentent des dimensions différentes, il est nécessaire qu'elles soient amovibles de façon à pouvoir régler la distance entre deux séparations adjacentes.

Différents dispositifs ont été proposés pour permettre, après réglage, l'immobilisation des séparations. L'expérience a mis en évidence que ces dispositifs étaient peu fiables et d'une mise en oeuvre délicate. De plus, l'un des principaux inconvénients des dispositifs connus réside dans l'impossibilité d'ajuster exactement la distance entre deux séparations de façon à ce que cette distance s'adapte à la dimension des produits.

Le document GB-A-844324 décrit une étagère à séparations dont chaque séparation présente, à une extrémité, une partie rabattue en forme de crochet susceptible de s'accrocher derrière un rebord de l'étagère contre lequel il est plaqué en pression. Il ressort de ce document que chaque séparation est fixée sur l'étagère indépendemment l'une de l'autre.

La présente invention, qui remédie à ces inconvénients, est remarquable en ce que chaque séparation présente à l'une de ses extrémités, au moins, une partie rabattue, des moyens étant prévus pour agir simultanément contre lesdites parties rabattues de toutes les séparations présentes sur l'étagère de façon à immobiliser ces dernières.

Les parties rabattues, ou pattes, s'étendent dans une rainure prévue le long de l'un des bords de l'étagère et sont appliquées, en pression, contre l'un ou l'autre des côtés de ladite rainure

La présente invention sera mieux comprise par la description qui va suivre faite en se référant aux dessins annexés à titre d'exemple indicatif, seulement, sur lesquels
- la figure 1 est une vue schématique, en perspective, montrant le dispositif de l'invention;
- la figure 2 est une vue partielle en coupe effectuée selon la ligne II-II de la figure 3;
- la figure 3 est une vue en coupe effectuée selon la ligne III-III de la figure 2;
- la figure 4 est une vue, analogue à la figure 2, montrant une variante de réalisation;
- la figure 5 est une vue, analogue à celle 1, montrant un autre mode de réalisation;
- la figure 6 est une vue partielle, en coupe transversale, de l'étagère de la figure 5;
- la figure 7 est une vue partielle, à plus grande échelle, effectuée selon la ligne VII-VII de la figure 6, les organes mobiles étant représentés dans une position selon laquelle la barre de verrouillage n'est pas appliquée contre les pattes;
- la figure 8 est une vue analogue à la figure 7, les organes mobiles étant représentés dans une position selon laquelle les pattes sont verrouillées.

En se reportant aux dessins, on voit que le problème posé consiste à immobiliser sur une étagère 1 des séparations telles que celle 2 de la figure 1.

Selon l'invention, ce résultat est obtenu en utilisant une séparation présentant, par exemple, une section en forme d'L, dont l'aile verticale constitue la séparation proprement dite et dont l'aile horizontale 3 repose sur l'étagère 1, l'une des extrémités, au moins, de l'aile 3 étant recourbée pour former une patte 4 susceptible de s'étendre contre le champ 5 de l'étagère 1.

Lorsque l'écartement entre les différentes séparations est réglé toutes les séparations sont immobilisées simultanément par l'application, en pression, d'une barre de verrouillage 6.

Il fait noter que, comme la patte 4 est repliée selon une ligne qui est perpendiculaire à la séparation, la pression exercée par la barre de verrouillage sur toutes les pattes tend à plaquer ces dernières contre le champ 5 de l'étagère. Cette action, outre qu'elle assure l'immobilisation de toutes les séparations, positionne automatiquement lesdites séparations perpendiculairement au champ de l'étagère.

Les figures 2 et 3 illustrent un mode de réalisation du dispositif de blocage de la barre de verrouillage 6.

Le champ 5 de l'étagère forme l'un des côtés d'une rainure 7 dans laquelle est immobilisée axialement une vis 8 sur laquelle sont montés des écrous 9 présentant une partie plane 10 prenant appui contre le fond de ladite rainure 7. De cette façon, lorsqu'on manoeuvre la vis 8 les écrous 9 se déplacent selon son axe.

Chaque écrou présente une rampe 11 formant un angle avec la barre de verrouillage 6 disposée dans la rainure 7.

La face de la barre 6 disposée en regard des écrous 9 présente des bossages 12.

On comprend, dès lors, que par la manoeuvre de la vis 8, il est possible de faire coopérer les rampes et les bossages 12 ce qui a pour effet de déplacer la barre 6 selon la flèche F de la figure 1 et de plaquer simultanément toutes les pattes 4 contre le champ 5.

Sur les figures 2 et 3 la commande de la rotation de la vis 8 s'effectue axialement à l'aide d'une clé spéciale du genre de celles pour vis à têtes creuses. De ce fait, si les différentes étagères sont très près les unes des autres, comme c'est généralement le cas, la manoeuvre de la vis 8 peut poser des problèmes. L'invention prévoit donc de commander la vis 8 à l'aide d'un renvoi d'angle de façon à ce que le verrouillage et le déverrouillage soient possibles en accédant au dispositif par le bord antérieur de l'étagère. Une telle réalisation n'a pas été représentée car elle est à la portée de l'homme de l'art.

Lorsque l'étagère est inclinée, il faut prévoir un moyen pour retenir les produits. La barre de verrouillage peut être utilisée à cet effet, il suffit pour cela que son champ 6a s'étende au-dessus de la face supérieure de l'étagère. Ce mode de réalisation n'est pas représenté.

Un autre moyen, pour atteindre ce résultat, consiste à insérer entre les pattes 4 et la barre 6 une réglette 13 dont le bord supérieur s'étend au-dessus de la face supérieure de l'étagère.

La barre de verrouillage 6 peut présenter le long de son bord supérieur une partie rabattue 14 qui obture la rainure 7 lorsque ladite barre est en place.

Le déplacement de la barre 6 peut être obtenu par un organe rotatif tel qu'un arbre, pourvu de cames, logé dans la rainure 7.

Le déplacement de la barre 6 peut, aussi, être obtenu, comme montré sur la figure 4, par des vis de pression 15 engagées dans des écrous 16 rendus solidaires de la face interne 17 du bord antérieur de la rainure 7. L'extrémité apparente de chaque vis peut présenter une empreinte n'autorisant la manoeuvre de ladite vis qu'à l'aide d'une clé spéciale pour éviter les actes de malveillance.

Selon un autre mode de réalisation, l'un des bords de l'étagère 1 présente une rainure 18 dans laquelle s'étendent les pattes 4 et ou est disposée la barre de verrouillage 6, ladite barre étant interposée entre lesdites pattes 4 et le côté 18a de la rainure adjacent au bord de l'étagère, des moyens étant prévus pour déplacer la barre 6 selon la flèche F₁ de façon à plaquer les pattes 4 contre l'autre côté 18b de la rainure 18.

La barre 6 est rendue solidaire d'une tige 19, traversant le côté 18b de la rainure 18. En exerçant une traction sur la tige 19, selon la flèche F₁, on déplace dans le même sens la barre 6 et on plaque les pattes 4 contre le côté 18b.

L'extrémité de la tige 19 est articulée, par l'entremise d'un axe 20, entre les ailes d'une chape 21 située à l'extrémité d'un levier 22 et conformée pour constituer une came 23, comme cela ressort des figures 7 et 8.

Lorsque le levier 22 est dans la position représentée sur la figure 7, la barre de verrouillage n'est pas appliquée contre les pattes 4 et, à ce moment, on peut régler les distances entre les différentes séparations présentes sur l'étagère.

Si, à partir de cette position, on fait pivoter le levier 22 selon la flèche F₂, on déplace la tige 19 selon la flèche F₁, sous l'action de la came 23.

Dans la pratique, chaque barre de verrouillage présente deux tiges 19 et les leviers 22 sont disposés de façon à ce que leurs extrémités 22a soient en vis-à-vis lorsque les pattes 4 sont verrouillées (fig.8). Dans cette position il est facile de condamner le pivotement des deux leviers à l'aide d'une serrure manoeuvrable par une clef (non représentée).

Si la tige 19 traverse librement la barre 6 et est munie d'une tête 19a, un ressort 24 est interposé entre ladite barre et le côté 18b.

Pour éviter que les leviers ne pivotent autour des axes des liqes 19, les extrémités des axes 20 sont guidées entre les ailes d'une chape dont la partie médiane, qui est traversée par ladite tige 19, est fixée contre la face externe 25 du côté 18b.

Comme, cela ressort de la figure 6, la barre 6 peut être utilisée pour maintenir une réglette 26, analogue à celle 13. La partie inférieure de cette réglette peut être doublée à l'aide d'une bande 27 réalisée en une matière élastiquement déformable.

Il y a lieu de noter que les séparations peuvent présenter une section quelconque: en Té, carrée, etc.

Il y a lieu de noter, aussi, que les séparations peuvent être creuses et former des boîtiers, pourvus ou non d'un fond, reposant sur l'étagère.

Enfin, les séparations peuvent présenter une patte à chacune de leurs extrémités. Dans ce cas, la barre de verrouillage est déplacée de façon à plaquer les pattes contre le champ de l'étagère opposé à celui 5. Les moyens décrits en regard des figures 5 à 8 peuvent être utilisés à cet effet, étant bien entendu que, dans ce cas, les pattes soumises directement à l'action de la barre 6 ne sont pas appliquées contre le bord 18b de la rainure.

## Revendications

1. Etagère à séparations, caractérisée en ce que chaque séparation (2) présente, à l'une de ses extrémités, une partie rabattue (4), ou patte, s'étendant dans une rainure (7-18) située le long de l'un des bords de l'étagère (1), toutes les pattes (4) pouvant être soumises à l'action d'une barre de verrouillage (6) logée dans ladite rainure et appliquant lesdites pattes contre l'un des côtés (5 ou 18b) de ladite rainure.

2. Etagère selon la revendication 1, caractérisée en ce que la barre (6) est appliquée contre les pattes sous l'action d'un organe rotatif.

3. Etagère selon la revendication 2, caractérisée en ce que la barre (6) est disposée dans une rainure (7), dont l'un des côtés forme le champ de l'étagère, et présente des bossages (12) susceptibles de coopérer avec des rampes (11) portées par des écrous (9), immobilisés en rotation, montés sur une vis (8) immobilisée axialement et disposée dans ladite rainure.

4. Etagère selon l'une quelconque des revendications 1 à 3, caractérisée en ce que le bord supérieur (6a) de la barre (6) s'étend au-dessus de la face supérieure de l'étagère.

5. Etagère selon l'une quelconque des revendications 1 à 4, caractérisée en ce que la barre (6) présente une partie rabattue (14) qui obture la rainure (7).

6. Etagère selon la revendication 1, caractérisée en ce que la barre (6) est appliquée contre les pattes (4) sous l'action de vis de pression (15).

7. Etagère selon la revendication 1, caractérisée en ce que l'un des bords de l'étagère (1) présente une rainure (18) dans laquelle s'étendent les pattes des séparations, ladite barre (6) étant interposée entre lesdites pattes et le côté (18a) de la rainure adjacent au bord de l'étagère, des moyens étant prévus pour déplacer la barre (6) de façon à plaquer les pattes 4 contre l'autre côté (18b) de la rainure.

8. Etagère selon la revendication 7, caractérisée en ce que la barre (6) est entraînée par une tige (19), traversant librement le côté (18b), susceptible d'être soumise à une traction.

9. Etagère selon la revendication 8, caractérisée en ce que l'extrémité de la tige (19) est articulée, par l'entremise d'un axe (20), entre les ailes d'une chape (21), formant une came (23) située à l'extrémité d'un lever (22).

10. Etagère selon la revendication 9, caractérisée en ce que chaque barre (6) présente deux tiges (19) et en ce que les leviers (22) sont disposés de façon à ce que leurs extrémités libres (22a) soient disposées en vis-à-vis lorsque les pattes (4) sont verrouillées.

## Claims

1. Separation shelf, wherein each separation (2) has at one of its extremities a folded down portion (4) or bracket extending into a groove (7-18) situated along one of the edges of the shelf (1), all the brackets (4) able to be subjected to the action of a locking bar (6) housed in said groove and applying said brackets against one of the sides (5 or 18b) of said groove.

2. Shelf according to claim 1, wherein the bar (6) is applied against the brackets under the action of a rotary element.

3. Shelf according to claim 2, wherein the bar (6) is disposed in a groove (7), one of the sides forming the field of the shelf, and has bosses (12) able to cooperate with ramps (11) borne by rotaty-immobilised nuts (9) mounted on a screw (8) immobilised axially and disposed in said groove.

4. Shelf according to any one claims 1 to 3, wherein the upper edge (6a) of the bar (6) extends above the upper face of the shelf.

5. Shelf according to any one of claims 1 to 4, wherein the bar (6) has one folded down portion (14) which seals off the groove (7).

6. Shelf according to claim 1, wherein the bar (6) is applied against the brackets (4) under the action of an adjusting screw (15).

7. Shelf according to claim 1, wherein one of the edges of the shelf (1) has a groove (18) in which the separation brackets extend, said bar (6) being inserted between said brackets and the side (18a) of the groove adjacent to the edge of the shelf, means being provided to move the bar (6) so as to clad the brackets (4) against the other side (18b) of the groove.

8. Shelf according to claim 7, wherein the bar (6) is driven by a rod (19) freely traversing the side (18b) and able to be subjected to traction.

9. Shelf according to claim 8, wherein the extremity of the rod (19) is articulated by the insertion of a spindle (20) between the wings of a clevis (21) forming a cam (23) situated at the extremity of a lever (22).

10. Shelf according to claim 9, wherein each bar (6) has two rods (19) and wherein the levers (22) are disposed so that their free extremities (22a) are disposed opposite each other when the brackets (4) are locked.

## Patentansprüche

1. Regal mit Trennwänden, dadurch gekennzeichnet, daß jede Trennwand (2) an einem Ihrer Enden einen heruntergeklappten Teil (4) oder Zunge aufweist, die sich in einer Nut (7-18) erstreckt, die entlang einen der Ränder des Regals (1) verläuft, wobei alle Zungen (4) unter der Wirkung einer Verriegelungsstange (6) stehen können, die in der besagten Nut gelagert ist und die besagten Zungen gegen eine der Seiten (5 oder 18b) der besagten Nut drückt.

2. Regal nach Anspruch 1, dadurch gekennzeichnet, daß die Stange (6) an die Zungen unter der Wirkung eines Drehorgans zur Anlage gebracht wird.

3. Regal nach Anspruch 2, dadurch gekennzeichnet, daß die Stange (6) in einer Nut (7) angeordnet ist, deren eine Seite das Feld des Regals bildet und Beulen (12) aufweist, die mit Rampen (11) zusammenwirken können, die von drehfesten Bolzen (9) getragen werden, die auf einer axial unbeweglich in der besagten Nut angeordneten Schraube (8) angeordnet sind.

4. Regal nach irgendeinem der Ansprüche 1 bis 3, dadurch gekennzeichnet, daß der obere Rand (6a) der Stange (6) sich über die obere Fläche des Regals erstreckt.

5. Regal nach irgendeinem der Ansprüche 1 bis 4, dadurch gekennzeichnet, daß die Stange (6) einen heruntergeklappten Teil (14) aufweist, der die Nut (7) abschließt.

6. Regal nach Anspruch 1, dadurch gekennzeichnet, daß die Stange (6) sich an die Zungen (4) unter der Wirkung einer Druckschraube (15) abstützt.

7. Regal nach Anspruch 1, dadurch gekennzeichnet, daß einer der Ränder des Regals (1) eine Nut (18) aufweist, in welche sich die Trennzungen verlaufen, wobei die besagte Stange (6) zwischen den besagten Zungen und der besagten Seite (18a) der an den Rand des Regals angrenzenden Nut angebracht wird, wobei Mittel vorgesehen sind, um die Stange (6) so zu verschieben, daß die Zungen (4) gegen die andere Seite (18b) der Nut gedrückt werden.

8. Regal nach Anspruch 7, dadurch gekennzeichnet, daß die Stange (6) durch einen Schaft (19) angetrieben wird, der die Seite (18b) frei durchläuft und einer Zugspannung unterzogen werden kann.

9. Regal nach Anspruch 8, dadurch gekennzeichnet, daß das Ende des Schafts (19) gelenkig über eine Achse (20) zwischen den Flügeln einer Kappe (21) verbunden ist, der einen Nocken (23) bildet, der sich am Ende eines Hebels (22) befindet.

10. Regal nach Anspruch 9, dadurch gekennzeichnet, daß jede Stange (6) zwei Schäfte (19) aufweist und daß die Hebel (22) derart angeordnet sind, daß ihre freien Enden (22a) einander gegenüberliegen, wenn die Zungen (4) verriegelt sind.
